# EUROPÄISCHE PATENTSCHRIFT

(11) **EP 2 977 119 B1**
(45) Veröffentlichungstag und Bekanntmachung des Hinweises auf die Patenterteilung: **23.06.2021**
(21) Anmeldenummer: 15176230.9
(22) Anmeldetag: 10.07.2015
(51) Int. Cl.: B21D 22/02, B21D 53/88

(54) **VERFAHREN ZUM HERSTELLEN EINES TORSIONSPROFILS AUS EINER PLATINE SOWIE TORSIONSPROFIL**
METHOD FOR PRODUCING A TORSION PROFILE FROM A PLATE, AND TORSION PROFILE
PROCÉDÉ DE FABRICATION D'UN PROFIL DE TORSION À PARTIR D'UNE PLATINE ET PROFIL DE TORSION

(30) Priorität: 10.07.2014 DE 102014109680
(43) Veröffentlichungstag der Anmeldung: 27.01.2016
(73) Patentinhaber: Benteler Automobiltechnik GmbH, 33102 Paderborn (DE)
(72) Erfinder: Krull, Jan, 33189 Schlangen (DE); Kaupmann, Paul, 59609 Anröchte (DE); Friesen, Dieter, 33102 Paderborn (DE); Niggemeyer, Norbert, 33102 Paderborn (DE); Seibel, Eugen, 33175 Bad Lippspringe (DE)
(74) Vertreter: Sprenger, Gerrit Lars Eike

(56) Entgegenhaltungen:
- EP-A2- 1 228 906
- DE-A1-102009 031 981
- DE-C1- 10 139 661
- None

## Beschreibung

Die Erfindung betrifft ein Verfahren zum Herstellen eines Torsionsprofils aus einer Platine nach dem Oberbegriff des Patentanspruchs 1 sowie Torsionsprofil nach dem Oberbegriff des Patentanspruchs 5.

Aus der auf den Anmelder zurückgehenden DE 10 2009 031 981 A1 ist sowohl ein derartiges Verfahren als auch ein derartiges Torsionsprofil bekannt. Zum Herstellen des Torsionsprofils wird bei dem dortigen Verfahren eine Platine mit Abstand zu ihren Stirnenden mit einer längs gerichteten U-förmigen Mulde versehen. Die neben der Mulde entstandenen Schenkel der so verformten Platine werden nachfolgend im Wesentlichen parallel zueinander und zur Mittellängsachse der Mulde umgebogen. Die umgebogenen Schenkel werden unter Kontakt ihrer Längskanten in den den Stirnenden der Platine benachbarten Bereichen rohrförmig und im Längenabschnitt mit der Mulde in Anpassung an die Kontur der Mulde O-förmig verformt. Abschließend werden die Längskanten der verformten Schenkel miteinander verschweißt, sodass das nunmehr fertige Torsionsprofil zur weiteren Verwendung hergestellt ist.

Bei dem nach dem aus der DE 10 2009 031 981 A1 bekannten Verfahren hergestellten Torsionsprofil liegen aber die umgebogenen Schenkel der Platine direkt an den Begrenzungswänden der in die Platine eingebrachten Mulde an, sodass sie in direktem Kontakt zueinander stehen. Derartig hergestellte Torsionsprofile weisen zwar eine, insbesondere für Anwendungen im Automotivbereich, ausreichende Torsionsfestigkeit auf, die insbesondere in sicherheitsrelevanten Bereichen im Automotivbereich für derartige Torsionsprofile notwendig ist. Allerdings wohnt derartigen Torsionsprofilen die unangenehme Eigenschaft inne, dass bei Torsionsbeanspruchungen unter Umständen unerwünschte Geräusche erzeugt werden, da die umgebogenen Schenkel der Platine sowie die Begrenzungswände der in die Platine eingebrachten Mulde in dem mittleren Längenabschnitt, der auf Torsion beanspruchbar ist, aneinander reiben. Diese Geräusche können dabei in einem für das menschliche Gehör in einem unangenehmen gegebenenfalls sogar in einem schmerzenden Frequenzbereich liegen, sodass derartige Torsionsprofile für den komfortablen Betrieb eines Kraftfahrzeuges nicht geeignet sind.

Aus der EP 1 228 906 A2 ist ein Verfahren eines Torsionsprofils aus einer Platine nach dem Oberbegriff des Patentanspruchs 1 und ein Torsionsprofil nach dem Oberbegriff des Patentanspruchs 5 bekannt. Allerdings kann das dortige Aditiv im Kontaktbereich zwischen den Schenkeln des Torsionsprofils eine Unterdrückung unerwünschter Geräuschbildung nicht gänzlich vermeiden, da zwischen den beiden Schenkeln dadurch zwar eine Fläche mit niedrigem Reibbeiwert gegeben ist, wodurch allerdings im Bereich dieser Fläche es wieder zu unerwünschten Geräuschbildungen kommen kann.

Es ist daher Aufgabe der Erfindung, ein Verfahren zum Herstellen eines Torsionsprofils aus einer Platine sowie ein Torsionsprofil zur Verfügung zu stellen, bei dem eine unterwünschte Geräuschbildung nicht auftritt.

Verfahrensmäßig wird diese Aufgabe gelöst, durch ein Verfahren mit allen Merkmalen des Patenanspruchs 1. Hinsichtlich des Torsionsprofils wird die Aufgabe gelöst durch ein Torsionsprofil mit allen Merkmalen des Patentanspruchs 5. Vorteilhafte Ausgestaltungen der Erfindung finden sich in den Unteransprüchen.

Das erfindungsgemäße Verfahren zum Herstellen eines Torsionsprofils aus einer Platine, das torsionssteife rohrförmige Endabschnitte, einen torsionsweichen U-förmigen mittleren Längenabschnitt und zwischen dem mittleren Längenabschnitt sowie den Endabschnitten von U-förmigen in den rohrförmigen Querschnitt wechselnden Übergangsabschnitte aufweist, weist dabei folgende Verfahrensschritte auf:
a) Einbringen einer längs gerichteten U-förmigen Mulde in die Platine in Abstand zu ihren Stirnenden unter Bildung von Schenkeln, die von der Mulde abgestellt sind,
b) Umbiegen der Schenkel der verformten Platine neben der Mulde, sodass sie im Wesentlichen parallel zueinander und zur Mittellängsebene der Mulde angeordnet sind,
c) Rohrförmiges Verformen der umgebogenen Schenkel in den den Stirnenden der Platine benachbarten Bereichen und U-förmiges Verformen der umgebogenen Schenkel im Längenabschnitt mit der Mulde in Anpassung an die Kontur der Mulde, wobei Längskanten der umgebogenen Schenkel über ihre gesamte Längserstreckung gegenüberliegend angeordnet werden.
d) Einbringen wenigstens eines Abstandshalters in die umgeformte Platine, sodass die umgebogenen Schenkel und sich in Richtung von Längsränder des mittleren Längenabschnitts erstreckenden Begrenzungswände der Mulde zumindest bereichsweise auf Abstand gehalten werden und
e) Fügen der Längskanten der verformten Schenkel.
Das erfindungsgemäße Verfahren zeichnet sich nun dadurch aus, dass das Einbringen des wenigstens einen Abstandshalters zwischen den Längskanten der umgebogenen Schenkel erfolgt.

Dabei müssen die einzelnen Verfahrenschritte chronologisch nicht in der hier dargestellten Reihenfolge durchgeführt werde, insbesondere kann der Verfahrenschritt d) auch vor einem der Verfahrenschritte a), b) oder c) durchgeführt werden.

Die Platine kann dabei alle möglichen Konturen aufweisen. Vorteilhafterweise ist die Platine allerdings rechteckig konturiert, sodass beim Umbiegen der Schenkel der verformten Platine, nachdem in diese eine längs gerichtete U-förmige Mulde in Abstand zu ihren Stirnenden eingebracht wurde, über ihre gesamte Längserstreckung in etwa die gleiche Breite aufweisen. Die umgebogenen Schenkel werden dabei derart gebogen, dass sie im Wesentlichen parallel zueinander und parallel zur Mittellängsebene der Mulde angeordnet sind. Durch das rohrförmige Verformen der umgebogenen Schenkel in denen den Stirnenden der Platine benachbarten Bereichen und dem U-förmigen Verformen der umgebogenen Schenkel im Längenabschnitt mit der Mulde in Anpassung an die Kontur der Mulde, werden die Längskanten der umgebogenen Schenkel über ihre gesamte Längserstreckung gegenüberliegend angeordnet. Das rohrförmige Verformen soll hierbei nicht auf eine runde, ovale oder ähnliche Geometrie beschränkt sein. Vielmehr soll darunter jegliches Verformen verstanden werden, sodass die Endabschnitte des so entstandenen Profils an andere Bauteile angeformt werden können, wobei sie natürlich entsprechend torsionssteif ausgebildet sind.

Die Erfindung zeichnet sich nunmehr dadurch aus, dass durch das Einbringen wenigstens eines Abstandhalters in die umgeformte Platine die umgebogenen Schenkel und sich in Richtung von Längsrändern des mittleren Längenabschnitts erstreckenden Begrenzungswände der Mulde zumindest bereichsweise auf Abstand gehalten werden, wobei nach dem Fügen der Längskanten der verformten Schenkel die umgebogenen Schenkel und die Begrenzungswände der Mulde im mittleren Längenabschnitt, der bei dem Torsionsprofil auf Torsion beanspruchbar ist, beabstandet sind. Hierdurch ist erfindungsgemäß erreicht, dass die umgebogenen Schenkel und die Begrenzungswände bei einer Torsionsbeanspruchung nicht mehr vollflächig aneinander reiben beziehungsweise abgleiten, sodass die Entstehung von Geräuschen, insbesondere in Frequenzbereichen, die für das menschliche Ohr unangenehm oder sogar schmerzend sind, wirkungsvoll reduziert ist. Besonders vorteilhaft ist es allerdings, wenn die umgebogenen Schenkel und die sich in Richtung von Längsrändern des mittleren Längenabschnitts erstreckenden Begrenzungswände der Mulde über ihre gesamte Längserstreckung auf Abstand gehalten werden. Hierdurch ist erreicht, dass die umgebogenen Schenkel und die Begrenzungswände bei einer Torsionsbeanspruchung überhaupt nicht mehr aneinander reiben beziehungsweise abgleiten, sodass die Entstehung von Geräuschen, insbesondere in Frequenzbereichen, die für das menschliche Ohr unangenehm oder sogar schmerzend sind, wirkungsvoll vermieden ist.

Da das Fügen der Längskanten aufgrund der üblicherweise aus einem Metall, insbesondere aus einem Stahl oder Aluminium bestehenden Platine mittels eines Schweißverfahrens erfolgt und dadurch ein hoher Energieeintrag erfolgt, ist in einer ersten Ausgestaltung des erfindungsgemäßen Verfahrens vorgesehen, dass ein vorspringender Wulst aus dem Boden der Mulde in Richtung der Längsränder des mittleren Längenabschnitts ausgeformt wird. Hierdurch ist sicher vermieden, dass durch den beim Fügen bzw. Schweißen eingebrachte Energieeintrag nicht auch noch den Boden der Mulde mit den umgebogenen Schenkeln verschweißt wird. Hierdurch ist zwischen den umgebogenen Schenkeln und des Wulstes im Bereich des Bodens der Mulde ein Freiraum gebildet, durch den vermieden ist, dass ein Verschweißen der Schenkel und mit dem Boden der Mulde stattfinden kann.

Erfindungsgemäß erfolgt das Einbringen des wenigstens einen Abstandshalters zwischen den Längskanten der umgebogenen Schenkel. Hierdurch ist erreicht, dass das gesamte Herstellungsverfahren aus der bereits bekannten DE 10 2009 031 981 A1 weiterverwendet werden kann, wobei nur das abschließende Fügen erst nach Einbringen dieses Abstandshalters erfolgen kann. Zwar liegen dann die umgebogenen Schenkel vor Einbringen des Abstandhalters noch an den Begrenzungswänden der Mulde an, doch durch Einbringen des Abstandhalters zwischen den Längskanten der umgebogenen Schenkel wird erreicht, dass ein Aufbiegen der umgebogenen Schenkel erfolgt, sodass zwischen diesen und den Begrenzungswänden der Mulde nun der erforderliche Abstand gebildet ist. Der nunmehr zwischen den umgebogenen Schenkeln und den Begrenzungswänden auftretende Spalt ist ausreichend, um eine Geräuschbildung bei Torsionsbeanspruchung des mittleren Längenabschnitts des Torsionsprofils zu vermeiden.

Der so in den Spalt zwischen den Längskanten der verformten Schenkel eingebrachte Abstandshalter wird nunmehr mit den verformten Schenkeln im Bereich ihrer Längskanten gefügt, insbesondere geschweißt, sodass das fertige Torsionsprofil entstanden ist.

Das aus einer Platine hergestellte erfindungsgemäße Torsionsprofil weist einen torsionssteifen rohrförmigen Endabschnitt, einen torsionsweichen U-förmigen mittleren, eine Mulde bildenden Längenabschnitt und zwischen dem mittleren Längenabschnitt sowie den Endabschnitten vom U-förmigen in den rohrförmigen Querschnitt wechselnde Übergangsabschnitte auf, wobei der mittlere Längenabschnitt derart ausgebildet ist, dass gebogene Schenkel und sich in Richtung der Längsränder des mittleren Längenabschnitts erstreckenden Begrenzungswände der Mulde benachbart angeordnet sind. Das erfindungsgemäße Torsionsprofil zeichnet sich nunmehr dadurch aus, dass wenigstens ein Abstandshalter vorgesehen ist, durch welchen die gebogenen Schenkel um die Begrenzungswände der Mulde im mittleren Längenabschnitt auf Abstand gehalten sind.

Durch diese Ausgestaltung des erfindungsgemäßen Torsionsprofils ist erreicht, dass zwischen den Begrenzungswänden der Mulde und den umgebogenen Schenkel des Profils ein Spalt gebildet ist, sodass im Torsionsfall diese keinen direkten Kontakt miteinander haben können, sodass einen Geräuschbildung wirkungsvoll vermieden ist.

Bei dem erfindungsgemäßen Torsionsprofils ist der wenigstens eine Abstandshalter zwischen Längskanten der verformten Schenkel angeordnet. Hierdurch ist erreicht, dass ein derartiger Abstandshalter einfach in einen Spalt zwischen den Längskanten der verformten Schenkel eingeführt werden kann, wodurch die umgebogenen Schenkel wieder etwas aufgeweitet werden, sodass sich der Spalt zwischen den Schenkeln und den Begrenzungswänden der Mulde bildet. Durch Variation des Abstandhalters lassen sich dabei Torsionsprofile mit unterschiedlichen Abständen zwischen den Schenkeln und den Begrenzungswänden realisieren, wobei aber auf die gleichen Herstellungswerkzeuge zurückgegriffen werden kann. Dies ist insbesondere deshalb vorteilhaft, da dadurch keine Vielzahl von Herstellungswerkzeugen vorgehalten werden muss, um unterschiedliche Torsionsprofile mit unterschiedlichen Torsionseigenschaften herzustellen. Dabei kann durch eine entsprechende Verwendung des Abstandshalters die Torsionseigenschaft des Torsionsprofils eingestellt werden.

Der Abstandshalter ist dabei mit den Längskanten der verformten Schenkel gefügt, insbesondere verschweißt.

Vorteilhafterweise ist die Beabstandung zwischen den umgebogenen Schenkeln und den Begrenzungswänden der Mulde über den gesamten mittleren Längenabschnitt gleichmäßig. Derartige Torsionsprofile können nämlich verfahrenstechnisch besonders günstig hergestellt werden. Allerdings ist es auch möglich, ein erfindungsgemäßes Torsionsprofil derart auszugestalten, dass sich die Beabstandung zwischen den umgebogenen Schenkeln und den Begrenzungswänden der Mulde über den mittleren Längenabschnitt variiert.

Wie bereits bei dem erfindungsgemäßen Verfahren dargestellt, hat es sich als vorteilhaft erwiesen, dass im Bereich der Fügestellen die Mulde einen vorspringenden Wulst aufweist, welcher sich aus dem Boden unter Bildung eines Freiraums in Richtung der Längsränder des mittleren Längenabschnitts erstreckt. Hierdurch ist wirkungsvoll vermieden, dass die Begrenzungswände der Mulde und die umgebogenen Schenkel in nicht beabsichtigter Weise miteinander gefügt beziehungsweise verschweißt werden, wenn beim Schweißen ein hoher Energieeintrag in das Material erfolgt.

Vorteilhafterweise ist das erfindungsgemäße Torsionsprofil nach dem zuvor beschriebenen erfindungsgemäßen Verfahren hergestellt.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1:: ein Ausführungsbeispiel eines erfindungsgemäßen Torsionsprofils in einer perspektivischen Darstellung,
- Figuren 2 bis 5:: verschiedene Verfahrensschritte bei der Herstellung eines Ausführungsbeispiels eines erfindungsgemäßen Torsionsprofils in perspektivischen Darstellungen,
- Figur 6:: eine Querschnittdarstellung des Torsionsprofils der Figur 5 senkrecht zur Mittellängsebene der Mulde des Torsionsprofils,
- Figur 7:: das Torsionsprofil gemäß Figur 6 nach dem Einbringen eines Abstandhalters und
- Figur 8:: das Torsionsprofil gemäß Figur 7 nach dem Fügen des Abstandhalters.

In der Figur 1 ist ein Ausführungsbeispiel eines erfindungsgemäßen Torsionsprofils 1 in einer perspektivischen Darstellung gezeigt. Das Torsionsprofil 1 weist dabei torsionssteife, im Wesentlichen kreisrunde, rohrförmige Endabschnitte 2, einen torsionsweichen U-förmigen mittleren Längenabschnitt 3 und zwischen dem mittleren Längenabschnitt 3 sowie den Endabschnitten 2 vom U-förmigen in den rohrförmigen Querschnitt wechselnde Übergangsabschnitte 4 auf. Das Torsionsprofil 1 ist dabei im mittleren Längenabschnitt 3 mit einer Mulde 11 versehen, sodass durch diese Mulde 11 der mittlere Längenabschnitt 3 U-förmig ausgebildet ist. Ein Boden 47 dieser Mulde ist dabei gegenüber von Längsrändern 7, welche ohrenförmig ausgebildet sind, angeordnet, wobei das Torsionsprofil 1 im mittleren Längenabschnitt 3 somit doppellagig beziehungsweise doppelwandig ausgestaltet ist.

Das Torsionsprofil 1 wird aus einer rechteckigen metallernen Platine 8 hergestellt, von der in Figur 2 eine Hälfte dargestellt ist. Die andere Hälfte ist spiegelbildlich gestaltet, sodass nachfolgend in den Figuren 3 bis 5 nur diese eine Hälfte veranschaulicht und auch beschrieben ist.

Zur Fertigung des Torsionsprofils werden zunächst die den Stirnenden 9 benachbarten Bereiche 10 der Platine 8 S-förmig verformt. Die hierfür zum Einsatz gelangenden Werkzeuge sind nicht näher dargestellt.

Im Anschluss daran wird die derart verformte Platine 8 zwischen den S-förmigen Bereichen 10 mit einer U-förmigen Mulde 11 versehen. Zur Herstellung der Mulde 11 wird die Platine 8 zwischen einem hier nicht dargestellten Oberwerkzeug und einem ebenfalls nicht dargestellten Unterwerkzeug platziert. Das Oberwerkzeug bestimmt mit einem Wulst die Innenkontur der Mulde, während das Unterwerkzeug mit einer Rinne als Gegenlager dient und die Außenkontur bestimmt.

Die Mulde 11 wird in die Platine 8 derart mittig eingebracht, dass benachbart zur Mulde 11 in etwa gleich breite Schenkel 14 und 15 gebildet sind. Eine derartig verformte Platine 8 ist in der Figur 3 dargestellt. In einem nachfolgenden Arbeitsschritt werden mithilfe eines weiteren hier nicht dargestellten Oberwerkzeuges und eines ebenfalls nicht dargestellten Unterwerkzeuges die in etwa gleich bleibenden Schenkel 14 und 15 der Platine 8 neben der Mulde 11 im Wesentlichen parallel zueinander und zu der Mittellängsebene der Mulde 11 umgebogen. Eine entsprechend umgeformte Platine 8 ist in der Figur 4 dargestellt.

Die gemäß der Figur 4 umgeformte Platine 8 wird anschließend unter Einsatz weiterer Werkzeuge so umgestaltet, dass die Schenkel 14 und 15 unter Kontakt ihrer Längskanten 35 und 36 in den Enden der umgeformten Platine 8 rohrförmig und dem mittleren Längenabschnitt 3 mit der Mulde 11 U-förmig verformt werden. Eine derartig verformte Platine 8 ist in der Darstellung gemäß Figur 5 gezeigt.

Figur 6 zeigt nunmehr eine Querschnittsdarstellung der gemäß Figur 5 verformten Platine im Bereich des mittleren Längenabschnitts 3. Sehr deutlich ist hierbei zu erkennen, dass die Schenkel 14 und 15 dabei an Begrenzungswänden 54 und 55 der Mulde 11 anliegen und diese kontaktieren. Die Längskanten 35 und 36 der Schenkel 14 und 15 liegen sich dabei unter Bildung eines Spaltes 42 gegenüber. Gegenüber diesem Spalt ist die Mulde 11 in ihrem Boden 47 mit einem Wulst 48 versehen, sodass zwischen den Schenkeln 14 und 15 und den Begrenzungswänden 54 und 55 im Bereich des Spaltes 42 ein Freiraum 49 gebildet ist.

Um nunmehr eine Kontaktierung der Schenkel 14 und 15 mit den Begrenzungswänden 54 und 55 zu vermeiden, wird in den Spalt 42 ein Abstandshalter 50 eingeführt. Dabei werden die Schenkel 14 und 15 wieder etwas aufgeweitet, sodass sie nunmehr nicht mehr in Kontakt mit den Begrenzungswänden 54 und 55 der Mulde 11 stehen. Die Ausgestaltung einer derartig umgeformten Platine 8 ist dabei in Figur 7 dargestellt, wobei deutlich zu erkennen ist, dass zwischen dem Schenkel 14 und der Begrenzungswand 54 sowie zwischen dem Schenkel 15 und der Begrenzungswand 55 ein Spalt gebildet ist. Um die derart verformte Platine 8 nunmehr zu fixieren, wird der Abstandshalter 50 mit den Schenkeln 14 und 15 unter Bildung von Fügestellen 61 und 62, die beim Schweißen als Schweißnähte ausgebildet sind, stoffschlüssig verbunden. Nach dem Fügen ist nunmehr das erfindungsgemäße Torsionsprofil 1 fertiggestellt. Dabei weist dieses Torsionsprofil 1 in seinem mittleren Längenabschnitt 3, der einer Torsionsbeanspruchung ausgesetzt werden kann, keine Kontakte der Schenkel 14 und 15 mit den dazu korrespondierenden Begrenzungswänden 54 und 55 auf, sodass bei einer Torsionsbeanspruchung des Torsionsprofils eine Geräuschbildung aufgrund von aneinander reibenden Schenkeln 14 und 15 sowie Begrenzungsflächen 54 und 55 vermieden ist.

### Bezugszeichenliste

- 1: Torsionsprofil
- 2: Endabschnitt
- 3: mittlerer Längenabschnitt
- 4: Übergangsabschnitt
- 7: Längsrand
- 8: Platine
- 9: Stirnende
- 10: Bereich
- 11: Mulde
- 14: Schenkel
- 15: Schenkel
- 35: Längskante
- 36: Längskante
- 42: Spalt
- 47: Boden
- 48: Wulst
- 49: Freiraum
- 50: Abstandshalter
- 54: Begrenzungswand
- 55: Begrenzungswand
- 60: Fügestelle
- 61: Fügestelle

## Patentansprüche

1. Verfahren zum Herstellen eines Torsionsprofils (1) aus einer Platine (8), das torsionssteife rohrförmige Endabschnitte (2), einen torsionsweichen U-förmigen mittleren Längenabschnitt (3) und zwischen dem mittleren Längenabschnitt (3) sowie den Endabschnitten (2) vom U-förmigen in den rohrförmigen Querschnitt wechselnde Übergangsabschnitte (4) aufweist, mit folgenden Verfahrensschritten:
a) Einbringen einer längs gerichteten U-förmigen Mulde (11) in die Platine (8) in Abstand zu ihren Stirnenden (9) unter Bildung von Schenkeln (14, 15), die von der Mulde (11) abgestellt sind,
b) Umbiegen der Schenkel (14, 15) der verformten Platine (8) neben der Mulde (11), sodass sie im Wesentlichen parallel zueinander und zur Mittellängsebene der Mulde (11) angeordnet sind,
c) Rohrförmiges Verformen der umgebogenen Schenkel (14, 15) in den den Stirnenden (9) der Platine (8) benachbarten Bereichen (10) und U-förmiges Verformen der umgebogenen Schenkel (14, 15) im Längenabschnitt (3) mit der Mulde (11) in Anpassung an die Kontur der Mulde (11), wobei Längskanten (35, 36) der umgebogenen Schenkel (14, 15) über ihre gesamte Längserstreckung gegenüberliegend angeordnet werden,
d) Einbringen wenigstens eines Abstandshalters (50) in die umgeformte Platine 8, sodass die umgebogenen Schenkel (14, 15) und sich in Richtung von Längsrändern (7) des mittleren Längenabschnitts (3) erstreckende Begrenzungswände (54, 55) der Mulde (11) zumindest bereichsweise auf Abstand gehalten werden und
e) Fügen der Längskanten (35, 36) der verformten Schenkel (14, 15), **dadurch gekennzeichnet, dass** das Einbringen des wenigstens einen Abstandshalters (50) zwischen den Längskanten (35, 36) der umgebogenen Schenkel (14, 15) erfolgt.

2. Verfahren nach Anspruch 1, **gekennzeichnet durch** ein Ausformen eines vorspringenden Wulstes (48) aus dem Boden (47) der Mulde (11) in Richtung der Längsränder (7) des mittleren Längenabschnitts (3).

3. Verfahren nach einem der vorhergehenden Ansprüche, **dadurch gekennzeichnet, dass** Fügen der Längskanten (35, 36) der verformten Schenkel (14, 15) derart erfolgt, dass die Längskanten (35, 36) mit dem wenigstens einen Abstandshalter (50) gefügt werden.

4. Verfahren nach einem der vorhergehenden Ansprüche, **dadurch gekennzeichnet, dass** das Fügen mittels eines Schweißprozesses erfolgt.

5. Torsionsprofil hergestellt aus einer Platine (8) mit torsionssteifen, rohrförmigen Endabschnitten (2), einem torsionsweichen U-förmigen mittleren, eine Mulde (11) bildenden Längenabschnitt (3) und zwischen dem mittleren Längenabschnitt (3) sowie den Endabschnitten (2) vom U-förmigen in den rohrförmigen Querschnitt wechselnde Übergangsabschnitte (4), wobei der mittlere Längenabschnitt (3) derart ausgebildet ist, dass gebogene Schenkel (14, 15) und sich in Richtung der Längsränder (7) des mittleren Längenabschnitts (3) erstreckenden Begrenzungswände (54, 55) der Mulde (11) benachbart angeordnet sind, wobei wenigstens ein Abstandshalter (50) vorgesehen ist, durch welchen die gebogenen Schenkel (14, 15) und die Begrenzungswände (54, 55) der Mulde (11) im mittleren Längenabschnitt (3) auf Abstand gehalten sind, **dadurch gekennzeichnet, dass** wenigstens ein Abstandshalter (50) zwischen Längskanten (35, 36) der verformten Schenkel (14, 15) angeordnet ist.

6. Torsionsprofil nach Anspruch 5, **dadurch gekennzeichnet, dass** der wenigstens eine Abstandshalter (50) mit den Längskanten (35, 36) der verformten Schenkel (14, 15) gefügt, insbesondere verschweißt ist.

7. Torsionsprofil nach einem der Ansprüche 5 oder 6, **dadurch gekennzeichnet, dass** die Beabstandung zwischen den umgebogenen Schenkeln (14, 15) und den Begrenzungswänden (54, 55) der Mulde (11) über den mittleren Längenabschnitt (3) gleichmäßig ist.

8. Torsionsprofil nach einem der Ansprüche 5 bis 7, **dadurch gekennzeichnet, dass** im Bereich der Fügestellen (60, 61) die Mulde (11) einen vorspringenden Wulst (48) aufweist, welcher sich aus dem Boden (47) unter Bildung eines Freiraums (49) in Richtung der Längsränder (7) des mittleren Längenabschnitts (3) erstreckt.

## Claims

1. Method for producing a torsional profile (1) from a blank (8), which torsional profile has torsionally rigid tubular end sections (2), a torsionally flexible U-shaped middle longitudinal section (3) and, between the middle longitudinal section (3) and the end sections (2), transition sections (4) which change from the U-shaped cross section to the tubular cross section, having the following method steps:
a) forming a longitudinally oriented U-shaped depression (11) into the blank (8) at a distance from the face ends (9) thereof, so as to form legs (14, 15) which extend away from the depression (11),
b) bending the legs (14, 15) of the deformed blank (8) adjacent to the depression (11) such that said legs are arranged substantially parallel to one another and to the middle longitudinal plane of the depression (11),
c) deforming the bent legs (14, 15) into a tubular shape in the regions (10) adjacent to the face ends (9) of the blank (8), and deforming the bent legs (14, 15) into a U-shape in the longitudinal section (3) with the depression (11), in a manner adapted to the contour of the depression (11), longitudinal edges (35, 36) of the bent legs (14, 15) being arranged facing one another over their entire longitudinal extent,
d) introducing at least one spacer (50) into the deformed blank (8) such that the bent legs (14, 15) and delimiting walls (54, 55), which extend in the direction of longitudinal edges (7) of the middle longitudinal section (3), of the depression (11) are held spaced apart at least in regions, and
e) joining the longitudinal edges (35, 36) of the deformed legs (14, 15), **characterized in that** the introduction of the at least one spacer (50) is performed between the longitudinal edges (35, 36) of the bent legs (14, 15).

2. Method according to Claim 1, **characterized by** the formation of a protruding bulge (48) out of the base (47) of the depression (11) in the direction of the longitudinal edges (7) of the middle longitudinal section (3).

3. Method according to either of the preceding claims, **characterized in that** joining of the longitudinal edges (35, 36) of the deformed legs (14, 15) is performed such that the longitudinal edges (35, 36) are joined to the at least one spacer (50).

4. Method according to any of the preceding claims, **characterized in that** the joining is performed by way of a welding process.

5. Torsional profile produced from a blank (8) and having torsionally rigid, tubular end sections (2), a torsionally flexible, U-shaped middle longitudinal section (3) which forms a depression (11), and, between the middle longitudinal section (3) and the end sections (2), transition sections (4) which change from the U-shaped cross section to the tubular cross section, the middle longitudinal section (3) being formed such that bent legs (14, 15) and delimiting walls (54, 55), which extend in the direction of the longitudinal edges (7) of the middle longitudinal section (3), of the depression (11) are arranged adjacent to one another, wherein at least one spacer (50) is provided, by means of which the bent legs (14, 15) and the delimiting walls (54, 55) of the depression (11) are held spaced apart in the middle longitudinal section (3), **characterized in that** at least one spacer (50) is arranged between longitudinal edges (35, 36) of the deformed legs (14, 15).

6. Torsional profile according to Claim 5, **characterized in that** the at least one spacer (50) is joined, in particular welded, to the longitudinal edges (35, 36) of the deformed legs (14, 15).

7. Torsional profile according to either of Claims 5 and 6, **characterized in that** the spacing between the bent legs (14, 15) and the delimiting walls (54, 55) of the depression (11) is uniform over the middle longitudinal section (3).

8. Torsional profile according to any of Claims 5 to 7, **characterized in that**, in the region of the joints (60, 61), the depression (11) has a protruding bulge (48) which extends out of the base (47) so as to form a free space (49) in the direction of the longitudinal edges (7) of the middle longitudinal section (3).

## Revendications

1. Procédé de fabrication d'un profilé de torsion (1) à partir d'une platine (8), qui présente des parties d'extrémité tubulaires (2) rigides en torsion, une partie en longueur centrale (3) en forme de U, souple en torsion, et des parties de transition (4) passant de la section transversale en forme de U à la section transversale tubulaire entre la partie en longueur centrale (3) et les parties d'extrémité (2), comprenant les étapes de procédé suivantes consistant à :
a) introduire un creux (11) en forme de U, orienté dans le sens de la longueur, dans la platine (8) à distance de ses extrémités frontales (9) en formant des branches (14, 15) qui s'écartent du creux (11),
b) replier les branches (14, 15) de la platine déformée (8) à côté du creux (11) de telle sorte qu'elles sont substantiellement disposées en parallèle l'une à l'autre et au plan longitudinal central du creux (11),
c) déformer de manière tubulaire les branches repliées (14, 15) dans les zones (10) voisines des extrémités frontales (9) de la platine (8), et déformer en forme de U les branches repliées (14, 15) dans la partie en longueur (3) dotée du creux (11) en adaptation au contour du creux (11), les bords longitudinaux (35, 36) des branches repliées (14, 15) étant disposés en vis-à-vis sur toute leur dimension longitudinale,
d) introduire au moins un écarteur (50) dans la platine déformée (8) de sorte que les branches repliées (14, 15) et des parois de limitation (54, 55) du creux (11), s'étendant en direction des bords longitudinaux (7) de la partie en longueur centrale (3), sont maintenues à distance au moins par endroits, et
e) assembler les bords longitudinaux (35, 36) des branches déformées (14, 15), **caractérisé en ce que** l'introduction dudit au moins un écarteur (50) est effectuée entre les bords longitudinaux (35, 36) des branches repliées (14, 15).

2. Procédé selon la revendication 1, **caractérisé par** un façonnage d'un bourrelet en saillie (48) à partir du fond (47) du creux (11) en direction des bords longitudinaux (7) de la partie en longueur centrale (3).

3. Procédé selon l'une quelconque des revendications précédentes, caractérisé en c e que l'assemblage des bords longitudinaux (35, 36) des branches déformées (14, 15) est effectué de telle sorte que les bords longitudinaux (35, 36) sont assemblés avec ledit au moins un écarteur (50).

4. Procédé selon l'une quelconque des revendications précédentes, **caractérisé en ce que** l'assemblage est effectué au moyen d'un processus de soudage.

5. Profilé de torsion, fabriqué à partir d'une platine (8) dotée de parties d'extrémité tubulaires (2) rigides en torsion, d'une partie en longueur centrale (3) en forme de U, souple en torsion et formant un creux (11), et de parties de transition (4) passant de la section transversale en forme de U à la section transversale tubulaire entre la partie en longueur centrale (3) et les parties d'extrémité (2), la partie en longueur centrale (3) étant réalisée de telle sorte que des branches repliées (14, 15) et des parois de limitation (54, 55) s'étendant en direction des bords longitudinaux (7) de la partie en longueur centrale (3) du creux (11) sont disposées côte à côte, au moins un écarteur (50) étant prévu qui maintient à distance les branches repliées (14, 15) et les parois de limitation (54, 55) du creux (11) dans la partie en longueur centrale (3), **caractérisé en ce qu'**au moins un écarteur (50) est disposé entre les bords longitudinaux (35, 36) des branches déformées (14, 15).

6. Profilé de torsion selon la revendication 5, **caractérisé en ce que** ledit au moins un écarteur (50) est assemblé, en particulier soudé, avec les bords longitudinaux (35, 36) des branches déformées (14, 15).

7. Profilé de torsion selon l'une quelconque des revendications 5 et 6, **caractérisé en ce que** l'espacement entre les branches repliées (14, 15) et les parois de limitation (54, 55) du creux (11) est homogène sur la partie en longueur centrale (3).

8. Profilé de torsion selon l'une quelconque des revendications 5 à 7, **caractérisé en ce qu'**au niveau des joints d'assemblage (60, 61), le creux (11) présente un bourrelet en saillie (48) qui s'étend à partir du fond (47) en formant un espace libre (49) en direction des bords longitudinaux (7) de la partie en longueur centrale (3).
